# EUROPÄISCHE PATENTANMELDUNG

(11) **EP 1 892 342 A2**
(43) Veröffentlichungstag der Anmeldung: **27.02.2008**
(21) Anmeldenummer: 07011955.7
(22) Anmeldetag: 19.06.2007
(51) Int. Cl.: E03D 9/03

(54) **Wirkstoffabgabevorrichtung**

(30) Priorität: 17.08.2006 DE 102006038616
(71) Anmelder: Budich International GmbH, 32120 Hiddenhausen (DE)
(72) Erfinder: Budich, Meinrad, 32609 Hüllhorst (DE)
(74) Vertreter: Beckord, Klaus

(57) **Zusammenfassung**

Die Erfindung betrifft eine Vorrichtung (1) zur Abgabe einer Wirkstoffmenge in eine Toilettenschüssel mit einem Halter (3) zur Befestigung der Vorrichtung (1) in der Schüssel, mit einem wechselbaren Tank (2) zur Bevorratung eines fließfähigen Wirkstoffes, mit einer Fassung (4), in der der Tank (2) in einer Betriebsposition aufnehmbar ist, und mit einem Aufnahmeelement (15) zur Aufnahme eines kapillaraktiven Dosierelements (6), wobei die Aufnahme (15) und das Dosierelement (6) so ausgebildet und angeordnet sind, dass die Aufnahme (15) und ein davon aufgenommenes Dosierelement (6) beim Einsetzen des Tanks (2) in die Fassung (4) zumindest teilweise in eine Abgabeöffnung (8) des Tanks (2) eindringen. Außerdem betrifft die Erfindung ein Set, bestehend aus einer Vorrichtung (1) und einer Anzahl von kapillaraktiven Dosierelementen (6) mit unterschiedlichem Kapillarverhalten, die in die Aufnahme (15) einsetzbar sind.

## Beschreibung

Die Erfindung betrifft eine Vorrichtung zur Abgabe einer Wirkstoffmenge in eine Toilettenschüssel mit einem Halter zur Befestigung der Vorrichtung in der Schüssel, mit einem wechselbaren Tank zur Bevorratung eines fließfähigen Wirkstoffes, mit einer Fassung, in der der Tank in einer Betriebsposition aufnehmbar ist, und mit einem Aufnahmeelement zur Aufnahme eines kapillaraktiven Dosierelements. Eine solche Vorrichtung wird im Folgenden auch als Wirkstoffabgabevorrichtung bezeichnet.

Derartige WC-Duftspüler sind in ganz unterschiedlichen Ausgestaltungen aus dem Stand der Technik bekannt. Aus der EP 0 538 957 A1 ist zum Beispiel eine Wirkstoffabgabevorrichtung bekannt, die ein Gehäuse mit einer mehrteiligen Dochteinrichtung umfasst. Die Dochteinrichtung dient dazu, einen Wirkstoff aus einem Vorratsbehälter in einen Bereich innerhalb eines Spülwasserstroms in einer Toilettenschüssel zu leiten. Außerdem sind Mittel vorgesehen, mit deren Hilfe das Gehäuse am Rand eines WC-Spülbeckens aufgehängt werden kann. Die Vorrichtung ist so aufgebaut, dass ein Teil der Dochteinrichtung in einer Abgabeöffnung des Vorratsbehälters und ein weiterer Teil im Gehäuse angeordnet ist.

Ein anderer WC-Duftspüter mit einer kapillaraktiven Dosierhilfe wird in der DE 34 19 169 A1 beschrieben. Dabei handelt es sich um einen einfachen zylindrischen Behälter, der quer zur Spülwasserfüeßrichtung in eine WC-Schüssel gehängt wird. Er ist in einem Ausführungsbeispiel jeweils stirnseitig durch kapillaraktive Dosierhilfen verschlossen. In einem anderen Ausführungsbeispiel ist eine kapillaraktive Dosierhilfe in die Mantelwand fest eingesetzt.

Weiterhin gibt es verschiedene WC-Duftspüler mit einem in einer Fassung aufgenommen Tank zur Bevorratung des Wirkstoffes, wobei die Fassung einen Hohldorn aufweist, der in eine Abgabeöffnung des Tanks eindringt.

Die EP 1 088 139 B1 (= DE 699 23 775 T2) zeigt zum Beispiel eine Variante, bei der in der Fassung unterhalb der Abgabeöffnung des Tanks ein poröses Kissen als Dosierhilfe eingesetzt ist. In anderen Varianten wird anstelle des porösen Kissens eine Platte mit definierten Löchern oder Schlitzen genutzt.

Die EP 1 659 228 A1 zeigt ebenfalls WC-Duftspüler mit einem in einer Fassung auf einen Hohldorn aufsteckbaren Tank. Bei diesen Konstruktionen ist ein Träger wahlweise in eine von wenigstens zwei Positionen in die Fassung einsetzbar, wobei auf dem Träger unterschiedliche Dosierelemente angeordnet sind, welche jeweils zu unterschiedlichen Begrenzungen der pro Spülgang abgegebenen Wirkstoffmenge führen.

Weiterhin zeigt die WO 01/88286 A1 einen WC-Duftspüler mit einem in einer Fassung auf einen Hohldom aufsteckbaren Tank, wobei innerhalb des Hohldorns eine Dosiereinrichtung fest integriert ist, indem- einstückig mit dem Hohldom selbst - eine horizontale Trennwand mit Durchfluss- bzw. Belüftungslöchem und/oder -röhrchen in den Hohldom eingeformt sind. Bei einigen Ausführungsbeispielen ist in das untere Ende des Hohldoms ein Auslassröhrchen eingesteckt, welches so gekrümmt ist, dass die durch die Dosiereinrichtung freigegebene Wirkstoffmenge an die Wand der WC-Schüssel geleitet wird.

Die Erfindung hat sich zur Aufgabe gestellt, eine alternative Wirkstoffabgabevorrichtung anzugeben, die leichter an unterschiedliche Nutzungsbedingungen angepasst werden kann.

Zur Lösung dieser Aufgabe wird eine Vorrichtung der eingangs genannten Art vorgeschlagen, bei der die Aufnahme und das Dosierelement so ausgebildet und angeordnet sind, dass die Aufnahme und ein davon aufgenommenes Dosierelement beim Einsetzen des Tanks in die Fassung zumindest teilweise in eine Abgabeöffnung des Tanks eindringen. Ein Teil des Dosierelements ragt somit in einer Betriebsstellung in das Innere des Tanks hinein und steht mit dem Wirkstoff unmittelbar in Kontakt. Der übrige Teil des Dosierelements ragt aus der Abgabeöffnung des Tanks ohne Schnittstelle heraus. Dabei wird erst beim Einsetzen des Tanks in die Vorrichtung der betreffende Teil des Dosierelements automatisch in die Abgabeöffnung und damit in den Tank eingeführt. Das in die Aufnahme einsetzbare, separate Dosierelement befindet sich beim Verkauf der Vorrichtung noch nicht im Tank, braucht also bei der Herstellung des Tanks auch nicht mit in die Abgabeöffnung eingesetzt zu werden.

Bei eingesetztem Dosierelement fließt der Wirkstoff infolge der Kapillarkräfte aus dem Tank in Kapillaröffnungen des Dosierelements. Im Inneren der Vorrichtung steht damit ständig Wirkstoff zur Abgabe bei einem Spülgang zur Verfügung, ohne dass durch Abtropfen des Wirkstoffs dieser in nennenswerter Menge unkontrolliert verbraucht wird. Die je Spülgang abgegebene Wirkstoffmenge kann somit kontrolliert und in der Menge definiert abgegeben werden.

Das kapillaraktive Dosierelement kann zum Beispiel in Form eines Dochts ausgebildet sein. Als Dochtmaterial beziehungsweise Dosiermedium mit feinen Kapillaröffnungen eignen sich feine Kunststoff-Fließmaterialien zum Beispiel Scribrods, sowie Glas, Keramik oder feinporige Kunststoff-Fritten. Vorzugsweise werden Filzmaterialien, insbesondere aus Kunststoff, oder gesintertes Material eingesetzt, wobei Filzmaterial den Vorteil hat, dass es besonders preisgünstig ist, und gesintertes Material den Vorteil hat, dass hiermit leichter ein kapillaraktives Dosierelement bzw. ein Docht mit einer beliebigen Form gefertigt werden kann. Außerdem können auch feine, weitgehend geschlossene Schwamm-Membranen beziehungsweise Schwammkerne eingesetzt werden. Hierbei wird die Kapillaraktivität des Schwammmaterials ausgenutzt. Für die Dosierung kann es besonders vorteilhaft sein, das Schwammmaterial in der Aufnahme einzuschnüren.

Durch die Wahl des Dochtmaterials, z. B. durch die Wahl einer bestimmten Querschnittsfläche der Kapillaröffnungen im Dochtmaterial, und durch die Wahl der Abmessungen des Dochts, z. B dessen Länge, lässt sich die Wirkstoffmenge, die pro Spülgang abgegeben wird, vorbestimmen. Die Wirkstoffabgabevorrichtung ist damit beispielsweise an unterschiedliche Benutzungsfrequenzen einer Toilette anpassbar. So ist es zum Beispiel für eine wenig frequentierte Besuchertoilette eines Einfamilienhauses sinnvoll, die bei einem Spülgang abgegebene Wirkstoffmenge relativ hoch einzustellen, damit insbesondere die Duftwirkung des Wirkstoffes möglichst lange anhält. Bei einer häufig frequentierten Mitarbeitertoilette eines Unternehmens dagegen kann die Wirkstoffmenge, die je Spülgang in der Toilette abgegeben wird, reduziert werden, weil der Zeitraum zwischen zwei Benutzungen, der olfaktorisch überbrückt werden muss, kürzer ist und sich in der kürzeren Zeitspanne unerwünschte Gerüche nicht so leicht festsetzen können. Der Benutzer kann somit die Vorrichtung vor dem Einsetzen in ein WC durch eine Auswahl eines passenden Dosierelements und ggf. auch durch die genaue Positionierung des Dosierelements in der Aufnahme an den vorgesehenen Anwendungsfall anpassen.

Vorteilhafte Ausgestaltungen der Erfindung sind in den abhängigen Ansprüchen und der weiteren Beschreibung angegeben.

Bei einer vorteilhaften Ausgestaltung der Erfindung ist die Aufnahme in Form eines Hohldoms ausgebildet. Die Querschnittsform des Hohldorns ist dabei grundsätzlich frei gestaltbar. Vorzugsweise kommt ein zylinderförmiger Hohldorn zur Aufnahme des Dosierelements zur Anwendung. In den Hohldorn kann dann ein passendes Dosierelement mit angepasstem Querschnitt eingesetzt werden.

Vorzugsweise weist der Hohldom eine umlaufende Schneidkante zum Durchstoßen eines Verschlusses der Abgabeöffnung des Tanks auf. Die Schneidkante ist dabei an einer zur Abgabeöffnung des Tanks weisenden Stirnseite des Hohldorns ausgebildet. Die Schneidkante muss dabei nicht zwingend über den gesamten Umfang der Stirnseite des Hohldoms ausgebildet sein, sie kann auch nur über einen oder mehrere voneinander getrennte Abschnitte des Umfangs verteilt angeordnet sein.

Zum Einstechen in den Verschluss zu Beginn des Schneidvorgangs kann die Schneidkante eine Anzahl von Spitzen aufweisen. Bei mehreren Spitzen ergibt sich dabei eine "zick-zack"-förmige Schneidkante. Für einen leichteren Schnitt durch den Verschluss der Abgabeöffnung kann die Schneidkante gebogen oder gewölbt sein. Die zum Durchstoßen des Verschlusses erforderliche Kraft lässt sich somit erheblich reduzieren, was das Einsetzen des Tanks in die Vorrichtung sowie das Eindringen des Dosierelements in den Tank erleichtert. Außerdem ist damit sichergestellt, dass das Verschlussmaterial der Abgabeöffnung kontrolliert aufgeschnitten wird und infolge dessen nach dem Durchstoßen fluiddicht am Hohldorn anliegt. Eine unkontrollierte Abgabe von Wirkstoff kann somit ausgeschlossen werden.

Die äußere Form des Dosierelements kann grundsätzlich frei gewählt werden. Sie sollte vorzugsweise eine an die jeweiligen Umstände anpassbare Einstellung einer Wirkstoffmenge ermöglichen, die die Wirkstoffabgabevorrichtung je Spülvorgang zur Verfügung stellt. So kann zum Beispiel die pro Spülgang abgegebene Wirkstoffmenge durch die Wahl der Gesamtlänge und/oder des Querschnitts des Dosierelements bestimmt werden.

Eine weitere Möglichkeit, die bei jedem Spülgang abgegebene Wirkstoffmenge zu bestimmen, kann durch Variation der in den Tank eindringenden Länge des einen Endes des Dosierelements bzw. durch Variation der Länge des dem Spülwasser ausgesetzten anderen freien Endes des Dosierelements bewirkt werden. Deshalb ist nach einer vorteilhaften Ausgestaltung der Erfindung die Lage des Dosierelements im Hohldom veränderbar. Eine Verschiebung des Dosierelements in Längsrichtung innerhalb des Hohldorns bewirkt dabei eine Veränderung der wirksamen Länge sowohl des Endes, das in die WC-Schüssel hineinragt, als auch des Endes, das in den Tank hineinragt.

Dabei bewirkt das Verschieben des Dosierelements in Richtung Tank das tiefere Eindringen des Dosierelements in den Tank und damit die Vergrößerung der mit dem Wirkstoff in Kontakt stehenden aktiven Fläche des Dosierelements, Zugleich wird die dem Spülwasser ausgesetzte Fläche des Dosierelements verkleinert. Eine Verschiebung in umgekehrter Richtung bewirkt eine Verkleinerung der aktiven Flächen im Tank und eine Vergrößerung der Fläche, die bei jedem Spülvorgang von Spülwasser umspült wird. Zur Einstellung der pro Spülgang abzugebenden Wirkstoffmenge kommt es hauptsächlich auf die vom Spülwasser umspülte Fläche an. Je größer diese Fläche ist, umso mehr Wirkstoffmenge wird je Spülgang in die WC-Schüssel abgegeben.

Nach dem Einsetzen des Dosierelements in den Hohldorn kann dessen Lagefixierung aufgrund von Haftreibung zwischen dem Hohldorn und dem Dosierelement gewährleistet werden. Dazu kann das Maß des Innendurchmessers des Hohldorns gegenüber dem Maß des Außendurchmessers des Dosierelements mit einer Toleranz versehen werden. Bevorzugt kommt dabei eine Übergangs- oder Presspassung zur Anwendung. Der Docht kann sich auch bei Kontakt mit dem Wirkstoff, ähnlich einem Quellverhalten, geringfügig ausdehnen und so die für die Lagefixierung erforderliche Klemmung im Hohldorn selbst erzeugen bzw. die schon vorhandene Klemmung noch verstärken.

Eine nachträgliche Änderung der Einstellung des Dosierelements, insbesondere, wenn die Vorrichtung bereits in der Toilettenschüssel in Gebrauch ist, ist jedoch in der Regel nicht erforderlich. Bei einer weiteren vorteilhaften Ausgestaltung der Erfindung weist der Hohldorn daher Fixierelemente, wie beispielsweise Widerhaken, zur Lagefixierung des Dosierelements im Hohldorn auf. Die Fixierelemente sind dabei vorzugsweise über die innere Mantelfläche des hohlzylinderförmigen Hohldorns verteilt angeordnet. Hat der Benutzer die Lage des Dosierelements einmal richtig eingestellt, ist die Dosierung damit unveränderbar festgelegt. Sie kann dann auch nicht mehr durch andere äußere Einwirkungen, zum Beispiel durch den unbedachten Einsatz einer Toilettenbürste, verstellt werden.

Zur Belüftung des Tanks kann das Dosierelement eine sich von außen bis in die Abgabeöffnung des Tanks hinein erstreckende Ausnehmung aufweisen. Beispielsweise kann in ein zylinderförmiges Dosierelement eine Ausnehmung in Längsrichtung, z. B. in Form einer Nut oder Rille, vorzugsweise in die Mantelfläche des Dosierelements, eingearbeitet sein. Die Belüftung kann aber auch durch ein kleines Loch im Tank oder durch eine Ausnehmung am Hohldorn sichergestellt werden.

Zur genauen Lagebestimmung des Dosierelements im Hohldorn können in oder an diesem eine Anzahl von Anschlägen oder Markierungen angeordnet sein, die dem Benutzer das exakte Einsetzen bzw. Ausrichten des Dosierelements erleichtern. Das Dosierelement kann dann bei dessen Installation nur bis zu dem Anschlag oder bis zu der Markierung in den Hohldom eingefügt werden. Das Dosierelement wird dabei vorzugsweise von der Unterseite der Vorrichtung her in den Hohldorn eingesetzt, welcher in der Gebrauchsstellung nach unten in das WC-Spülbecken weist.

Die Vorrichtung ist so zu konstruieren, dass sie die für jeden Spülgang zugemessene Wirkstoffmenge zuverlässig an das Spülwasser abgibt. Damit dies auch bei leicht veränderten Fließverhältnissen, wie zum Beispiel infolge veränderten Wasserdrucks, sichergestellt werden kann, weist die Erfindung nach einer vorteilhaften Weiterbildung zumindest eine Leiteinrichtung zur Wasserführung auf. Aufgabe der Leiteinrichtung ist es, eine ausreichende Menge an Spülwasser an das in die WC-Schüssel hineinragende freie Ende des Dosierelements zu leiten.

Nach einer vorteilhaften Weiterbildung weist die Leiteinrichtung eine geknickt und/oder gewölbt ausgebildete Leitfläche und eine Ausnehmung auf, durch die das Spülwasser an ein freies Ende des Dosierelements leitbar ist. Durch einen Knick beziehungsweise eine Wölbung der Leiteinrichtung kann die durch den Rand des WC-Spülbeckens vorgegebene Richtung des Spülwassers verändert werden, so dass das Spülwasser gezielt an die Oberfläche des in das WC-Becken hineinragenden freien Endes des Dosierelements fließt.

Bei den zuvor beschriebenen Wirkstoffabgabevorrichtungen handelt es sich um ein Massenprodukt mit hohen Stückzahlen. Daher ist die Wirkstoffabgabevorrichtung bezüglich ihrer Herstellung sparsam im Materialverbrauch und einfach in der Konstruktion zu gestalten. Bei einer vorteilhaften Ausgestaltung der Erfindung kann der Halter mit dem Tank bzw. oder auch die gesamte Vorrichtung einstückig ausgebildet sein.

Vorzugsweise sind die Aufnahme und/oder die Leiteinrichtung aber Teil einer wechselbaren Trägerplatte, die in der Betriebsposition mit der Vorrichtung dauerhaft verrastbar ist. Mit Hilfe von verschiedenen Trägerplatten, die in Form und Größe sowohl der Leiteinrichtung als auch der Aufnahme variieren können, lässt sich die Wirkstoffabgabevorrichtung bereits durch den Hersteller an unterschiedliche äußere Gegebenheiten anpassen. Ein derartiger modularer Aufbau der Wirkstoffabgabevorrichtung ermöglicht die flexible Anpassung an spezielle länderspezifische Vorgaben, wie beispielsweise unterschiedliche Wasserdrücke und unterschiedliche WC-Spülbeckenformen. Prinzipiell kann die Anpassung auch durch einen Benutzer erfolgen, wie zum Beispiel bei dem bereits erwähnten Einsatz in einem Gäste-WC oder in einer betriebsinternen Toilette, bei dem unterschiedliche Wirkstoffmengen je Spülgang zum Einsatz kommen sollen. Ein weiterer Vorteil des modularen Aufbaus ist die kostengünstige Herstellung der Einzelteile, die beispielsweise durch Spritzgießen in großen Mengen herstellbar sind und danach einfach mit wenigen Handgriffen zusammengesteckt werden können.

Die vorliegende Erfindung betrifft ferner ein Set, bestehend aus einer Wirkstoffabgabevorrichtung der oben beschriebenen Art und einer Anzahl von kapillaraktiven Dosierelementen mit unterschiedlichem Kapillarverhalten und/oder unterschiedlichen Abmessungen, zum Beispiel unterschiedlichen Längen, die in die Aufnahme einsetzbar sind. Anstelle oder zusätzlich zu der Anzahl der unterschiedlichen Dosierelemente könnte prinzipiell auch eine Anzahl von unterschiedlichen Trägerplatten Bestandteil des Sets sein. Dem Benutzer ist damit eine optimale Anpassung an seine Gegebenheiten vor Ort möglich, indem er ein geeignetes Dosierelement und/oder eine geeignete Trägerplatte aus dem Set auswählt und in die Vorrichtung einsetzt.

Die Erfindung wird im Folgenden noch einmal unter Hinweis auf die beigefügten Figuren anhand eines Ausführungsbeispiels näher erläutert. Gleiche Bauteile sind in den verschiedenen Figuren jeweils mit denselben Bezugsziffern versehen. Es zeigen:
- Figur 1a: eine perspektivische Frontansicht auf das Ausführungsbeispiel in einem betriebsbereiten Zustand;
- Figur 1b: eine perspektivische Rückansicht auf das Ausführungsbeispiel in einem betriebsbereiten Zustand;
- Figur 2: eine Teil-Explosionszeichnung der Vorrichtung gemäß den Figuren 1a und 1b;
- Figur 3: eine Explosionszeichnung der Vorrichtung gemäß den Figuren 1a und 1b;
- Figur 4: eine perspektivische Ansicht einer Dochtaufnahmeplatte für Vorrichtungen gemäß den Figuren 1a bis 3 ohne Docht;
- Figur 5a: eine perspektivische Ansicht der Dochtaufnahmeplatte für Vorrichtungen gemäß der Figuren 1 a bis 3 mit Docht vor dem Einsetzen in den Hohldorn;
- Figur 5b: eine perspektivische Ansicht der Dochtaufnahmeplatte für Vorrichtungen gemäß der Figuren 1 a bis 3 mit Docht nach dem Einsetzen in den Hohldorn.

Eine Ausgestaltungsform der Erfindung ist in den Figuren 1a und 1b in zwei perspektivischen Ansichten dargestellt. Die Vorrichtung 1 umfasst einen Tank 2 zur Bevorratung eines fließfähigen Wirkstoffes, einen Halter 3 zur Befestigung der Vorrichtung 1 in einer Toilettenschüssel, eine Fassung 4, an der der Halter 3 befestigt ist und die den Tank 2 aufnimmt, und eine Dochtaufnahmeplatte 5, in die ein zylinderförmiger Docht 6 eingesteckt ist. Die Dochtaufnahmeplatte 5 ist in die Fassung 4 eingesteckt und weist eine Wasserauffangplatte 7 zur Wasserführung bzw. -leitung auf, deren Funktion später im Zusammenhang mit Figur 4 näher erläutert wird.

Der Halter 3 ist in den Figuren 1a bis 3 in der Auslieferungsstellung gezeigt, die für die Verpackung volumenoptimiert flach ist. Das Material und der Querschnitt des Halters 3 ist jedoch flexibel gestaltet, so dass ein Aufbiegen des Halters 3 bei der Montage der Vorrichtung 1 am WC-Spülbeckenrand sowie eine Anpassung an verschiedene Randformen unterschiedlicher WC-Spülbecken möglich ist.

Der Tank 2 weist eine Abgabeöffnung 8 auf, die in Figur 2 deutlicher zu erkennen ist. Die Fassung 4 setzt sich aus einer geschlitzten Frontblende 9 und Seitenschenkeln 10 zusammen. Über zwei Bügel 11 ist der Halter 3 mit der Fassung 4 verbunden. An einer dem Tank 2 abgewandten Unterseite weist die Fassung 4 außerdem eine Schürze 12 auf.

Der Tank 2 wird in der Fassung 4 in eine betriebsbereite Position gebracht, indem er mit der Abgabeöffnung 8 voran von oben in die Fassung 4 eingeschoben wird. Seine für den Betrieb erforderliche Endstellung wird außer durch die Seitenschenkel 10, an denen der Tank 2 bündig anliegt, auch durch die Bügel 11 definiert, an denen eine im Wesentlichen ebene Rückseite 13 des Tanks 2 flächig anliegt.

Beim Einsetzen des Tanks 2 in die Fassung 4 wird die Abgabeöffnung 8 auf einen kreiszylinderförmigen Hohldorn 15 auf der Dochtaufnahmeplatte 5 aufgeschoben. In diesem Hohldom befindet sich ein kreiszylinderförmiger Docht 6. Dies hat zur Folge, dass ein (nicht dargestellter) Verschluss der Abgabeöffnung 8 durchstochen und die Abgabeöffnung 8 freigegeben wird. Damit kann der im Tank 2 enthaltene Wirkstoff durch die Abgabeöffnung 8 in den Hohldorn 15 (vgl. Fig. 3) bis an den Docht 6 fließen und von diesem aufgesogen werden.

Der Docht 6 weist in Längsrichtung an seinem Umfang eine Rille 14 auf, die im Betrieb einen Druckausgleich im Tank 2 sicherstellt. Über die Rille 14 wird der Tank 2 belüftet, so dass die aus dem Tank 2 austretende Wirkstoffmenge im Tank 2 keinen Unterdruck erzeugen und damit den Austritt von weiterem Wirkstoff verhindern kann. Die Geometrie der Abgabeöffnung 8, des Hohldoms 15, des Dochts 6 und der Rille 14 ist in Abstimmung mit der Oberflächenspannung des fließfähigen Wirkstoffs und dem Druckausgleich im Tank 2 bei ausfließendem Wirkstoff so aufeinander abgestimmt, dass der Wirkstoffstrom in der Menge und der Geschwindigkeit aus dem Tank 2 allein durch die Kapillarkräfte des Dochts 6 bestimmt werden kann. Durch die Rille 14 selbst fließt keine signifikante Wirkstoffmenge aus.

Figur 3 zeigt die Vorrichtung 1 im Unterschied zu Figur 2 mit herausgezogener Dochtaufnahmeplatte 5. Gut zu erkennen sind innerhalb der Fassung 4 jeweils seitlich an den Seitenschenkeln 10 angeordnete Leitrippen 16 und 17. Die oben abgewinkelte Leitrippe 16 dient dabei zur oberen und seitlichen Führung und die seitlich darunter angeordnete Leitrippe 17 zur unteren Führung der Dochtaufnahmeplatte 5. Beide Leitrippen 17 weisen außerdem an der mit der Frontblende 9 in Verbindung stehenden Seite einen Absatz 18 auf, der bei eingesetzter Dochtaufnahmeplatte 5 jeweils mit einer schlitzförmigen Ausnehmung 19 in der zur Frontseite der Fassung 4 weisenden Kante der Dochtaufnahmeplatte 5 zusammenwirkt. Insgesamt weist hierzu die Dochtaufnahmeplatte 5 zwei passend angeordnete Ausnehmungen 19 auf, jeweils eine rechts und eine links des Hohldorns 15. Die Ausnehmungen 19 umschließen bei eingesetzter Dochtaufnahmeplatte 5 die Absätze 18 formschlüssig und klemmen die Dochtaufnahmeplatte 5 damit in der Fassung 4 fest. Die Ausnehmungen 19 können auch als Raste und die Absätze 18 als Gegenraste bei der Verrastung der Dochtaufnahmeplatte 5 mit der Fassung 4 wirken.

Damit die im Docht 6 gespeicherte Wirkstoffmenge auch an das Spülwasser abgegeben werden kann, muss das Spülwasser bei jedem Spülgang den Docht 6 ausreichend gut umspülen können. Hierfür weist die Vorrichtung 1 wie oben erwähnt eine Wasserauffangplatte 7 zur Wasserführung bzw. -leitung auf. Dies ist in der perspektivischen Ansicht von oben auf die Dochtaufnahmeplatte 5 in Figur 4 besonders gut zu sehen. Die Dochtaufnahmeplatte 5 umfasst auf ihrer Oberseite einen ebenflächigen Abschnitt 20, an den sich in einem stumpfen Winkel nach oben abgeknickt die Wasserauffangplatte 7 mit einer obenseitigen Leitfläche 27 anschließt. Damit ergibt sich zwischen dem ebenflächigen Abschnitt 20 und der Wasserauffangplatte 7 ein Knick 22. Aus dem ebenflächigen Abschnitt 20 der Dochtaufnahmeplatte 5 steigen seitlich des Hohldoms 15 zwei seitliche Wandungen 22 auf, die sich bis auf die Wasserauffangplatte 7 erstrecken. Die Wandungen 22 verlaufen ab dem Knick 21 schräg abgewinkelt bis in die äußeren Ecken 24 der Wasserauffangplatte 7 und werden vor dem Hohldorn 15 von einer halbkreisringförmigen Frontwandung 23 miteinander verbunden. Von dem durch den ebenflächigen Abschnitt 20 der Dochtaufnahmeplatte 5 gebildeten Boden steigt der Hohldorn 15 auf. Sein Grundriss ist wie bereits erwähnt hohlzylinderförmig, und auf seiner inneren Mantelfläche sind vier Widerhaken 25 im Winkelabstand von 90 Grad ca. auf halber Höhe angeordnet. Auf dem ebenflächigen Abschnitt 20 können zwischen der äußeren Mantelfläche des Hohldoms 15 und den Wandungen 22 optional Versteifungsstege angeordnet sein (in den Figuren nicht dargestellt), die dem Hohldom 15 zusätzliche Stabilität verleihen. Außerdem ist in den ebenflächigen Abschnitt 20 der Dochtaufnahmeplatte 5 zwischen den Wandungen 22 vom Hohldorn 15 bis zum Knick 21 eine nierenförmige Ausnehmung 28 eingearbeitet.

Im Betrieb ragt die Wasserauffangplatte 7 der Vorrichtung 1 schräg unter den Rand des betreffenden WC-Spülbeckens. Das beim Spülen in das Spülbecken unter dessen Rand einfließende Wasser wird daher zum Teil von der Wasserauffangplatte 7 aufgefangen und über die Leitfläche 27 zwischen den Wandungen 22 zur Ausnehmung 28 geführt. Durch diese hindurchfließend, trifft das Wasser unmittelbar auf das nach unten aus dem Hohldom 15 herausragende freie Ende des Dochts 6, der eine vorbestimmte Menge an Wirkstoff an das ihn umspülende Wasser abgibt. Eine Fließrichtung des Wassers über die Leitfläche 27 wird beispielhaft mit dem Pfeil A symbolisiert.

Die Figuren 5a und 5b verdeutlichen das Einsetzen des Dochts 6 mit der zur Belüftung des Tanks 2 dienenden Rille 14 in die Dochtaufnahmeplatte 5. Die Montagerichtung des Dochts 6 beim Einsetzen in die Dochtaufnahmeplatte 5 ist mit dem Pfeil B symbolisiert. Die Rille 14 weist dabei in Richtung der Ausnehmung 28. Der Docht 6 wird bei der Montage durch eine kreisrunde Öffnung 29 von unten in die Dochtauf nahmeplatte 5 eingesetzt. Er wird an den Widerhaken 25 vorbei bis in seine vorbestimmte Endlage bewegt. Diese befindet sich unterhalb einer Schneidkante 30, die über den gesamten Umfang der Stirnfläche des Hohldorns 15 ausgebildet ist. Die Schneidkante 30 umfasst zwei Schneidspitzen 31, die die Schneidkante 30 in zwei von den Schneidspitzen 31 seitlich abfallende Bereiche unterteilt. Beim Durchstechen des Verschlusses der Abgabeöffnung 8 kommen zuerst die Schneidspitzen 31 und dann nach und nach erst die Schneidkanten 30 mit dem Verschluss in Kontakt. Die resultierende Schneidkraft beim Einsetzen des Tanks 2 in die Fassung 4 ist damit über den gesamten Einsetzvorgang nahezu konstant niedrig, wodurch die Montage des Tanks 2 erheblich erleichtert wird.

Damit der Schneidvorgang nicht durch den Docht 6 behindert wird, kann der Docht 6 vor dem Einsetzen des Tanks 2 maximal bis zur Oberkante der tiefsten Stelle der Schneidkante 30 in den Hohldom 15 eingeschoben werden. Erst nach dem Einsetzen des Tanks 2 in die Fassung 4 könnte der Docht 6, sofern gewünscht, noch tiefer in den Tank 2 hinein geschoben werden.

Normalerweise werden die Dochtaufnahmeplatte 5 und der Docht 6 schon herstellerseitig in die Fassung 4 eingesetzt und der Tank wird vom Verbraucher eingesetzt. Jedoch kann je nach Gebindeform auch die Montage der Dochtaufnahmeplatte 5 und des Docht 6 in der Fassung 4 erst durch den Endverbraucher geschehen.

Es wird abschließend noch einmal darauf hingewiesen, dass es sich bei der vorhergehend detailliert beschriebenen Wirkstoffabgabevorrichtung lediglich um ein Ausführungsbeispiel handelt, welches vom Fachmann in verschiedenster Weise modifiziert werden kann, ohne den Bereich der Erfindung zu verlassen. Weiterhin schließt die Verwendung der unbestimmten Artikel "ein" bzw. "eine" nicht aus, dass die betreffenden Merkmale auch mehrfach vorhanden sein können.

### Bezugszeichenliste:

- 1 -: Vorrichtung
- 2 -: Tank
- 3 -: Halter
- 4 -: Fassung
- 5 -: Dochtaufnahmeplatte
- 6 -: Docht
- 7 -: Wasserauffangplatte
- 8 -: Abgabeöffnung
- 9 -: Frontblende
- 10 -: Seitenschenkel
- 11 -: Bügel
- 12 -: Schürze
- 13 -: Rückseite des Tanks 2
- 14 -: Rille
- 15 -: Hohldorn
- 16, 17-: Leitrippe
- 18 -: Absatz
- 19 -: Ausnehmung
- 20 -: ebenflächiger Abschnitt
- 21 -: Knick
- 22 -: Wandung
- 23 -: Frontwandung
- 24 -: äußere Ecke
- 25 -: Widerhaken
- 27 -: Leitfläche
- 28 -: Ausnehmung
- 29 -: Öffnung
- 30 -: Schneidkante
- 31 -: Schneidspitze
- A -: Fließrichtung des Spülwassers auf der Leitfläche 27
- B -: Montagerichtung beim Einsetzen des Dochts 6

## Patentansprüche

1. Vorrichtung (1) zur Abgabe einer Wirkstoffmenge in eine Toilettenschüssel mit einem Halter (3) zur Befestigung der Vorrichtung (1) in der Schüssel, mit einem wechselbaren Tank (2) zur Bevorratung eines fließfähigen Wirkstoffes. mit einer Fassung (4), in der der Tank (2) in einer Betriebsposition aufnehmbar ist, und mit einem Aufnahmeelement (15) zur Aufnahme eines kapillaraktiven Dosierelements (6), wobei die Aufnahme (15) und das Dosierelement (6) so ausgebildet und angeordnet sind, dass die Aufnahme (15) und ein davon aufgenommenes Dosierelement (6) beim Einsetzen des Tanks (2) in die Fassung (4) zumindest teilweise in eine Abgabeöffnung (8) des Tanks (2) eindringen.

2. Vorrichtung nach Anspruch 1, **dadurch gekennzeichnet, dass** die Aufnahme (15) in Form eines Hohldorns ausgebildet ist.

3. Vorrichtung nach Anspruch 2, **dadurch gekennzeichnet, dass** der Hohldorn (15) eine Schneidkante (30) zum Durchstoßen eines Verschlusses der Abgabeöffnung (8) aufweist.

4. Vorrichtung nach einem der Ansprüche 2 oder 3, **dadurch gekennzeichnet, dass** die Lage des Dosierelements (6) im Hohldorn (15) veränderbar ist.

5. Vorrichtung nach einem der Ansprüche 2 bis 4, **dadurch gekennzeichnet, dass** der Hohldom (15) Fixierelemente (25) zur Lagefixierung des Dosierelements (6) aufweist.

6. Vorrichtung nach einem der Ansprüche 1 bis 5, **dadurch gekennzeichnet, dass** die Vorrichtung eine Leiteinrichtung (7, 22, 27, 28) zur Wasserführung aufweist.

7. Vorrichtung nach Anspruch 6, **dadurch gekennzeichnet, dass** die Leiteinrichtung (7) eine geknickt und/oder gewölbt ausgebildete Leitfläche (27) und eine Ausnehmung (28) aufweist, um von einem Rand der Toilettenschüssel aus herabströmendes Spülwasser an ein freies Ende des Dosierelements (6) zu leiten.

8. Vorrichtung nach einem der Ansprüche 1 bis 7, **dadurch gekennzeichnet, dass** das Dosierelement (6) eine sich von außen bis in die Abgabeöffnung (8) des Tanks (2) hinein erstreckende Ausnehmung (14) aufweist.

9. Vorrichtung nach einem der Ansprüche 1 bis 8, **dadurch gekennzeichnet, dass** die Aufnahme (15) und/oder die Leiteinrichtung (7, 22, 27, 28) Teil einer wechselbaren Trägerplatte (5) sind, die in der Betriebsposition mit der Vorrichtung (1) dauerhaft verrastbar ist.

10. Vorrichtung nach einem der Ansprüche 1 bis 9, mit einem in die Aufnahme (15) eingesetzten Dosierelement (6).

11. Set, bestehend aus einer Vorrichtung (1) nach einem der Ansprüche 1 bis 10 und einer Anzahl von kapillaraktiven Dosierelementen (6) mit unterschiedlichem Kapillarverhalten und/oder Abmessungen, die in die Aufnahme (15) einsetzbar sind.
